# EUROPÄISCHE PATENTSCHRIFT

(11) **EP 1 103 511 B1**
(45) Veröffentlichungstag und Bekanntmachung des Hinweises auf die Patenterteilung: **06.04.2005**
(21) Anmeldenummer: 00124423.5
(22) Anmeldetag: 08.11.2000
(51) Int. Cl.: B66C 13/16

(54) **Verfahren und Vorrichtung zur Überwachung des Betriebs von Hubwinden**
Method and device for monitoring a drive of a lifting winch
Méthode et dispositif pour contrôler l'entraînement d'un treuil d' un appareil de levage

(30) Priorität: 23.11.1999 DE 19956265
(43) Veröffentlichungstag der Anmeldung: 30.05.2001
(73) Patentinhaber: Liebherr-Werk Ehingen GmbH, 89584 Ehingen/Donau (DE)
(72) Erfinder: Morath, Erwin, 89584 Ehingen-Neuburg (DE)
(74) Vertreter: Gossel, Hans K., Dipl.-Ing.

(56) Entgegenhaltungen:
- EP-A- 0 737 851
- EP-A- 0 749 934
- EP-A- 0 779 239
- EP-A- 0 803 465

## Beschreibung

Die Erfindung betrifft eine Überwachungsvorrichtung zur Überwachung des Betriebs von Hubwinden, insbesondere von Kränen, mit Seilkraft-Bestimmungsmitteln zur Bestimmung der auf die Hubwinde wirkenden Seilkräfte und einer Auswerteeinheit zur Ermittlung der dynamischen Beanspruchung der Hubwinde aus den Seilkräften und/oder der Restlebensdauer gemäß dem Oberbegriff von Anspruch 1.

Hubwinden von Kränen werden dynamisch beansprucht, ihre Lebensdauer hängt unter anderem von der Anzahl der Lastspiele, der Größe der jeweiligen Belastung und der Art bzw. Ausbildung der jeweiligen Belastungszyklen ab. Mit Hilfe von Lastkollektivzählern werden die tatsächlich auftretenden Beanspruchungen und Lastspiele erfaßt und bewertet, ein sich daraus ergebendes Belastungskollektiv wird nach und nach berechnet, so daß die verbleibende Restlebensdauer mit Hilfe an sich bekannter und vorgegebener Verfahren zur Berechnung der Betriebsfestigkeit bestimmt werden kann. Aus der EP 07 49 934 A2 ist ein Lastkollektivzähler bekannt, der die auftretenden Lastwechsel bestimmt, zu jedem Lastwechsel die die Hubwinde beanspruchende Seilkraft bestimmt, hieraus das Lastkollektiv berechnet und unter Einbeziehung der sogenannten Wöhler-Linien die Restlebensdauer berechnet und anzeigt. Dieser Lastkollektivzähler ist jedoch hinsichtlich der Erfassung der tatsächlich auftretenden Beanspruchungen in der Praxis kaum umzusetzen und verbesserungsbedürftig. Zudem ist eine noch umfassendere Überwachung des Betriebs der Hubwinde wünschenswert.

Der vorliegenden Erfindung liegt daher die Aufgabe zugrunde, eine verbesserte Vorrichtung der eingangs genannten Art zu schaffen, die die aus dem Stand der Technik bekannten Nachteile vermeiden. Insbesondere soll eine einfache, präzise und zuverlässige Erfassung der auftretenden Belastungen erreicht sowie vorzugsweise eine umfassende Überwachung des Hubwindenbetriebs bewirkt werden.

Hinsichttich der vorrichtungstechnischen Aspekte wird die oben genannte Aufgabe bei einer Überwachungsvorrichtung der eingangs genannten Art durch die Merkmale des Kennzeichnenden Teils von Anspruch 1 gelöst.

Die Drehmoment-Bestimmungseinrichtung umfaßt vorzugsweise eine Druckerfassungseinrichtung zur Erfassung der Druckdifferenz über den Hydromotor des Hubwindenantriebs, eine Schluckvolumen-Erfassungseinrichtung und eine Einrichtung zur Bestimmung des Drehmoments des Hydromotors aus der erfaßten Druckdifferenz und dem Schluckvolumen. Die Druckerfassungseinrichtung kann insbesondere zwei Drucksensoren besitzen, die auf der Zustrom- und der Abstromseite des Hydromotors in den entsprechenden Fluidkreislauf geschaltet sind. Der Fluidkreislauf kann sowohl geschlossen als auch offen ausgebildet sein.

Die Schluckvolumen-Erfassungseinrichtung kann aus einem Baustein bestehen, der dem Stellhebel des Hydromotors zugeordnet ist und dessen Winkelstellung erfaßt. Die Winkelstellung des Stellhebels ist ein Maß für das Schluckvolumen des Hydromotors, das zusammen mit dem Druckabfall am Hydromotor dessen Drehmoment bestimmt. Vorzugsweise besteht die Schluckvolumen-Erfassungseinrichtung aus einem Baustein, der den Stellstrom eines Stellmagneten mißt, mit dem der Stellhebel betätigt wird. Der Stellstrom ist proportional zur Winkelstellung des Stellhebels, so daß aus diesem die Winkelstellung des Stellhebels abgeleitet werden kann. Der Schwenkwinkel wird also indirekt ermittelt und zwar aus dem proportionalen Steuerstrom für den Stellhebel, der aus der übergeordneten Kransteuerung kommt und proportional zu dem Schwenkwinkel ist. Die indirekte Bestimmung des Schwenkwinkels in der beschriebenen Weise ist wesentlich kostengünstiger zu bewerkstelligen.

In Weiterbildung der Erfindung ist eine Drehstellungs-Erfassungseinrichtung für die Hubwinde vorgesehen. Insbesondere ist die Drehstellungs-Erfassungseinrichtung absolut arbeitend ausgebildet, d.h. sie erfaßt beliebige Drehstellungen auch über 360° hinaus absolut, bei Rückwärtsdrehen der Hubwinde läuft auch die Drehstellungs-Erfassungseinrichtung rückwärts. Vorzugsweise ist die Drehstellungs-Erfassungseinrichtung digital ausgebildet, sie digitalisiert die jeweilige Drehstellung der Hubwinde.

Die Überwachungsvorrichtung umfaßt zweckmäßigerweise einen Speicher zur Speicherung von Hubwinden-Parametern, insbesondere sind in dem Speicher der Windendurchmesser, die Windungszahl pro Lage und der Seildurchmesser abspeicherbar.

Vorzugsweise ist eine Einrichtung zur Bestimmung des Hebelarms des Seils bezüglich der Hubwinde vorgesehen. Dies kann grundsätzlich ein Sensor sein, der die Lage des von der Hubwinde ablaufenden Seilstücks unmittelbar erfaßt. Vorzugsweise jedoch errechnet die Einrichtung den Hebelarm aus der jeweiligen Drehstellung der Hubwinde und den abgespeicherten Hubwindenparametern.

Die Überwachungsvorrichtung zeichnet sich in Weiterbildung der Erfindung dadurch aus, daß eine Echtzeituhr vorgesehen ist. Die Echtzeituhr ist mit der Auswerteeinheit verbunden, um diese für die Datenverarbeitung mit den Echtzeitwerten zu speisen.

Die Auswerteeinheit ist gemäß einer Ausführung der Erfindung derart ausgebildet, daß der zeitliche Verlauf der Seilkraft bestimmt und gespeichert wird und aus diesem maximale und minimale Seilkraftwerte und/oder Lastwechsel bestimmt werden, die einem von mehreren gespeicherten Lastkollektiven zugeordnet und zur Bestimmung der Restlebenszeit verwendet werden.

Ferner ist die Überwachungsvorrichtung gemäß einem weiteren Aspekt der Erfindung mit einer Einrichtung zur Überwachung der abgespulten Seillänge versehen, die den Hubwerksantrieb sperrt und/oder eine Hubwerksbremse betätigt, sobald nur noch eine vorgegebene Anzahle von Windungen auf der Hubwinde sind.

Ferner zeichnet sich die Überwachungsvorrichtung gemäß einem weiteren Aspekt der Erfindung dadurch aus, daß Mittel zur Bestimmung der Ab- bzw. Aufspulgeschwindigkeit des Hubseiles sowie zur Bestimmung der Seilbeschleunigung vorgesehen sind. Vorzugsweise werden diese Größen aus der erfaßten Drehbewegung der Hubwinde unter Berücksichtigung deren geometrischer Parameter, insbesondere des Windendurchmessers und der Windungslagen bestimmt. Ferner sind nach einem weiteren Aspekt der Erfindung Mittel vorgesehen, die die Drehzahl der Hubwinde bestimmen und diese und/oder die Drehzahl des Hubwindenantriebs überwachen.

Gemäß einer vorteilhaften Ausführung der Erfindung sind die Auswerteeinheit, die Drehmoment-Bestimmungseinrichtung, die Einrichtung zur Bestimmung des Hebelarms, die Einrichtung zur Ermittlung der absoluten abgespulten Seillänge, die Einrichtung zur Bestimmung der Abspulgeschwindigkeit, die Einrichtung zur Bestimmung der Abspulbeschleunigung und/oder die Einrichtung zur Überwachung der Windendrehzahl als Mikrocomputer mit darin abgespeicherter und ablaufender Software ausgebildet. Vorzugsweise besitzt der Mikrorechner Schnittstellen zur Datenübergabe zu und von einer übergeordneten Kransteuerung, von der aus die ermittelten Daten einschließlich des berechneten Lastkollektivs und der Restlebensdauer abrufbar sind. Die Übergabe von Daten bzw. Steuerbefehlen ist selbstverständlich auch in umgekehrter Richtung vorgesehen.

Um die Bestimmung der dynamischen Beanspruchungen und die Ermittlung der Restlebensdauer sicherer und zuverlässiger zu machen, zeichnet sich die Überwachungseinrichtung gemäß einem weiteren Aspekt der vorliegenden Erfindung dadurch aus, daß die Auswerteeinheit einschließlich eines zugehörigen Datenspeichers in die Hubwinde integriert sind. Sie bilden also eine untrennbare Einheit mit der Hubwinde. Wird die Hubwinde z.B. für Wartungsarbeiten oder bei Ersatz ausgetauscht, so wird sie zusammen mit der Auswerteeinheit und dem zugehörigen Datenspeicher ausgetauscht, der die gespeicherten Beanspruchungswerte und/oder die Restlebensdauer enthält. Hierdurch ist sichergestellt, daß die verbleibende Restlebensdauer nicht verloren geht bzw. falsche Berechnungsdaten der Restlebensdauer zugrundegelegt werden.

Diese und weitere Merkmale, die in Kombination miteinander und für sich selbst schutzfähige Ausführungen darstellen können, für die hier Schutz beansprucht wird, gehen außer aus den Ansprüchen auch aus der nachfolgenden Beschreibung und der zugehörigen Zeichnung hervor, anhand derer eine bevorzugte Ausführungsform der Erfindung näher erläutert wird.

Die einzige Zeichnung zeigt eine schematische Darstellung einer erfindungsgemäßen Überwachungsvorrichtung zur Überwachung einer hydraulisch angetriebenen Hubwinde.

Die Hubwinde 1 wird von einem Hydromotor 2 angetrieben, der mittels eines entsprechenden Fluidkreislaufes 3, der offen oder geschlossen ausgebildet sein kann, mit dem notwendigen Fuiddruck beaufschlagt wird. Auf die Hubwinde 1 ist das Seil 4 aufgewickelt, mit dem der Kran die entsprechenden Hublasten anhebt bzw. absenkt.

Zu dem Hubwerk gehört ferner eine Hubwerksbremse 5, die zwischen den Hydromotor 2 und die Hubwinde 1 in den Antriebsstrang geschaltet ist.

Mit der Hubwinde 1 verbunden ist eine multifunktionale Erfassungs-, Rechen- und Auswerteeinheit 6, die einen Lastkollektivzähler bildet und weitere Funktionen verwirklicht. Insbesondere wird mit der multifunktionalen Datenverarbeitungs-, Rechenund Auswerteeinheit 6 die dynamische Beanspruchung der Hubwinde 1 sowie deren Restlebensdauer ermittelt. Ferner werden die Abspullänge des Seiles 4, die Geschwindigkeit und die Beschleunigung des Seiles 4 sowie die Seilkraft unter Berücksichtigung der Wicklungslagen auf der Hubwinde 1 und die Drehzahl der Hubwinde ermittelt und überwacht.

Die Einheit 6 ist vorteilhafterweise in die Hubwinde 1 integriert und bildet mit dieser eine Einheit. Sie kann angeflanscht oder in einer anderen geeigneten Weise an der Winde 1 befestigt sein.

Eine Winkelerfassungseinheit 7 ist der Hubwindenwelle zugeordnet und digitalisiert die Winkelstellung der Hubwinde 1. Die Winkelerfassungseinheit 7 ist absolut arbeitend ausgebildet, d.h. sie erfaßt die Winkelstellung der Hubwinde 1 absolut, auch über den Bereich einer vollen Drehung hinaus. Die Drehwinkelwerte werden von dem Wandler 7 an die zentrale Recheneinheit 8 übergeben, die die weitere Verarbeitung der Werte bewirkt. Eine Echtzeituhr 9 ist ebenfalls an die zentrale Recheneinheit 8 angeschlossen, so daß diese alle ihr zugeführten Daten mit den Echtzeitwerten verknüpfen und weiter verarbeiten kann. So ermittelt die zentrale Recheneinheit 8 aus den Drehwinkelwerten des Wandlers 7 die jeweilige Drehstellung, die Drehgeschwindigkeit und Beschleunigung der Hubwinde 1.

Die geometrischen Parameter der Hubwinde 1 sind in dem Datenspeicher 10 abgelegt, insbesondere sind dort Hubwindendurchmesser, Seildurchmesser und Windungszahl je Lage auf der Hubwinde 1 abgespeichert, so daß die zentrale Recheneinheit 8 daraus in Verbindung mit den jeweiligen Drehwinkelwerten der Hubwinde 1 die absolute Abspullänge des Seiles 4, die Geschwindigkeit und Beschleunigung des Seiles 4 beim Ab- bzw. Aufspulen sowie den Hebelarm des Seiles 4, den dieses bezüglich der Hubwinde 1 hat, ermittelt. Diese Größen werden mit den Echtzeitwerten verknüpft und im Datenspeicher 10 abgespeichert, so daß der Betrieb des Kranes z.B. zur Unfallrekonstruktion nachträglich abgefragt werden kann.

Um die Belastung der Hubwinde bestimmen zu können, wird das jeweilige Drehmoment des Hydromotors 2, mit dem die Hubwinde 1 angetrieben wird, bestimmt. Wie die Figur zeigt, wird mittels zweier Drucksensoren 11 und 12, die in den Fluidkreislauf 3 auf die Zustromseite und auf die Abstromseite des Hydromotors 2 geschaltet sind, die Druckdifferenz über den Hydromotor 2 erfaßt. Die jeweiligen Druckwerte, die von den Drucksensoren 11 und 12 gemessen werden, werden von diesen ebenfalls der zentralen Recheneinheit 8 zugeführt.

Um das Drehmoment des Hydromotors 2 bestimmen zu können, wird der zentralen Recheneinheit 8 ferner ein Signal zugeführt, das der Winkelstellung des Stellhebels 14 des Hydromotors 2 entspricht, die die Schluckmenge des Hydromotors 2 bestimmt. Die Schluckmenge des Hydromotors 2 bestimmt zusammen mit der Druckdifferenz über den Hydromotor dessen Drehmoment. Die Winkelstellung des Steilhebels 14 kann direkt mittels eines entsprechenden Winkelsensors gemessen werden. Sie kann auch indirekt bestimmt werden. Wie die Figur zeigt, ist ein Baustein 13 in der Multifunktionseinheit 6 vorgesehen, der den Steuerstrom von einer übergelagerten Kransteuerung 15 mißt, mit dem der Stellhebel 14 angesteuert wird. Von dem Baustein 13 wird ein zu der Stellung des Stellhebels 14 proportionales Signal an die zentrale Recheneinheit 8 abgegeben.

Die zentrale Recheneinheit 8 berechnet aus der Winkelstellung des Stellhebels 14 sowie der Druckdifferenz über den Hydromotor 2 dessen Drehmoment. Dieses kann zusammen mit den zugehörigen Echtzeitwerten im Speicher 10 abgelegt werden. Insbesondere berechnet die zentrale Recheneinheit 8 aus dem jeweiligen Drehmoment des Hydromotors 2 und dem in dem jeweiligen Moment gegebenen Hebelarm des Seils 4 bezüglich der Hubwinde 1 die Seilkraft in dem Seil 4.

Sämtliche Messungen und Berechnungen erfolgen dynamisch, die zentrale Recheneinheit 8 berechnet die dynamische Belastung der Hubwinde 1. Hierzu werden aus dem zeitlichen Verlauf der Seilkraft minimale und maximale Extremwerte bestimmt, hieraus Lastspiele bzw. Lastwechsel ermittelt, aus denen die zentrale Recheneinheit 8 ständig das Lastkollektiv für die Hubwinde 1 berechnet. Grundsätzlich werden bei diesem Verfahren die tatsächlich auftretenden Lastspiele und Belastungen der Winde in n Kategorien eingeteilt und die auf die jeweiligen Kategorien entfallenden Zeitanteile der Belastung aufsummiert und in dem Speicher 10 abgelegt. Anhand der ermittelten dynamischen Belastungen bestimmt die zentrale Recheneinheit 8 nach einem per se bekannten Verfahren die verbleibende Restlebensdauer der Hubwinde 1.

Wie die Figur zeigt, ist die Multifunktionseinheit 6 mit einer übergeordneten Kransteuerung 15 verbunden. Über ein Bus Interface 16 kann die übergeordnete Steuerung 15 auf die zentrale Recheneinheit 8 zugreifen und Daten austauschen. Insbesondere kann die verbleibende Restlebenszeit ausgelesen werden und in einem entsprechenden Display 17 angezeigt werden.

Ferner ist in der Multifunktionseinheit 6 eine Sicherheitsschaltung 18 vorgesehen, mit der verhindert wird, daß das Seil 4 restlos von der Hubwinde 1 abgespult wird. Mit Hilfe der im Datenspeicher 10 abgespeicherten Hubwinden-Parameter und dem Drehstellungs-Signal der Winkel-Erfassungseinheit 7 kann die zentrale Recheneinheit 8 die verbleibende Windungszahl auf der Hubwinde 1 bestimmen. Sobald die absolute abgespulte Seillänge einen Maximalwert erreicht, steuert die zentrale Recheneinheit 8 die Sicherheitsschaltung 17 an. Der entsprechende Schalter schließt sich, so daß von der übergeordneten Kransteuerung 15 ein Signal zur Bremsenansteuerung durchgeschaltet wird, so daß die Bremse 5 aktiviert wird und die Hubwindendrehung stoppt. Hiermit wird sichergestellt, daß die vorgeschriebene Mindestanzahl von Windungen auf der Hubwinde 1 nicht unterschritten wird.

Ferner kann durch die Ermittlung der absoluten abgespulten Seillänge von der zentralen Recheneinheit 8 bestimmt werden, wann die Hubwinde 1 aufgespult und abgespult ist.

Sämtliche Daten, die in der Multifunktionseinheit 6 erfaßt und/oder bestimmt sind und im Datenspeicher 10 gespeichert sind, sind über den seriellen Bus von der übergelagerten Kransteuerung 15 abrufbar.

Die Parameterisierung der Hubwindengeometrie kann ebenfalls über den seriellen Bus erfolgen. Darüber hinaus sind Windendaten wie z.B. Herstelldaten, Identifizierungsnummer, Seriennummer etc. über den seriellen Bus abrufbar.

## Patentansprüche

1. Überwachungsvorrichtung zur Überwachung des Betriebs von Hubwinden von Kränen und dergleichen, mit Seilkraftbestimmungsmitteln (7, 8, 10, 11, 12, 13) zur Bestimmung der auf die Hubwinde (1) wirkenden Seilkräfte und einer Auswerteeinheit (8) zur Ermittlung der dynamischen Beanspruchung der Hubwinde aus den Seilkräften und/oder der Restlebenszeit, wobei die Seilkraftbestimmungsmittel eine Drehmoment-Bestimmungseinrichtung (8, 11, 12, 13) zur Bestimmung des Drehmoments eines Hubwindenantriebs (2), eine Einrichtung (7, 8, 10) zur Bestimmung des Hebelarms des Seils (4) bezüglich der Hubwinde (1) und eine Einrichtung (8) zur Bestimmung der Seilkraft aus dem jeweiligen Drehmoment und dem zugehörigen Hebelarm aufweisen, **dadurch gekennzeichnet, dass** die Auswerteeinheit (8) einschließlich eines zugehörigen Datenspeichers (10) in die Hubwinde (1) integriert ist und mit dieser eine untrennbare Einheit bildet, und dass die Drehmoment-Bestimmungseinrichtung eine Druckerfassungs-Einrichtung (11, 12) zur Erfassung einer Druckdifferenz über einen Hydromotor (2) des Hubwindenantriebs, eine Schluckvolumen-Erfassungseinrichtung (13, 14) und eine Einrichtung (8) zur Bestimmung des Drehmoments des Hydromotors aus der erfassten Druckdifferenz und dem Schluckvolumen aufweist.

2. Überwachungsvorrichtung nach dem vorhergehenden Anspruch, wobei eine Einrichtung (7, 8, 10) zur Ermittlung und Überwachung der absoluten abgespulten Seillänge vorgesehen ist.

3. Überwachungsvorrichtung nach dem vorhergehenden Anspruch, wobei die Einrichtung zur Ermittlung und Überwachung der abgespulten Seillänge den Hubwerksantrieb sperrt und/oder eine Hubwerksbremse (5) betätigt, sobald nur noch eine vorgegebene Anzahl von Windungen auf der Hubwinde (1) ist.

4. Überwachungsvorrichtung zur Überwachung des Betriebs von Hubwinden nach einem der vorhergehenden Ansprüche, wobei eine Drehstellungs-Erfassungseinrichtung (7) für die Hubwinde (1) vorgesehen ist, die absolut arbeitend ausgebildet ist.

5. Überwachungsvorrichtung zur Überwachung des Betriebs von Hubwinden nach einem der vorhergehenden Ansprüche, wobei ein Speicher (10) zur Speicherung von Hubwinden-Parametern vorgesehen ist und die Einrichtung (7, 8, 10) zur Bestimmung des Hebelarms des Seils (4) bezüglich der Hubwinde (1) den Hebelarm des Seils aus der jeweiligen Drehstellung der Hubwinde (1) und den abgespeicherten Hubwinden-Parametern bestimmt.

6. Überwachungsvorrichtung zur Überwachung des Betriebs von Hubwinden nach einem der vorhergehenden Ansprüche, wobei eine Echtzeituhr (9) und ein Speicher (10) zur Speicherung aller erfasster und/oder bestimmter Daten und Größen zusammen mit zugehörigen Echtzeitwerten vorgesehen sind.

7. Überwachungsvorrichtung zur Überwachung des Betriebs von Hubwinden nach einem der vorhergehenden Ansprüche, wobei die Auswerteeinheit (8) derart ausgebildet ist, dass der zeitliche Verlauf der Seilkraft bestimmt und gespeichert wird und aus diesem maximale und minimale Seilkraftwerte und/oder Lastwechsel bestimmt werden, die einem von mehreren gespeicherten Lastkollektiven zugeordnet und zur Bestimmung der Restlebenszeit verwendet werden.

8. Überwachungsvorrichtung nach einem der vorhergehenden Ansprüche, wobei eine Einrichtung (7, 8, 10) zur Bestimmung einer Seilgeschwindigkeit und/oder einer Seilbeschleunigung vorgesehen ist.

## Claims

1. A monitoring device for monitoring the operation of lifting winches of cranes and the like, comprising cable force determination means (7, 8, 10, 11, 12, 13) for determining the cable forces acting on the lifting winch (1) and an evaluation unit (8) for determining the dynamic load of the lifting winch from the cable forces and/or the residual service life, the rope force determination means including a torque determination means (8, 11, 12, 13) for determining the torque of a lifting winch drive (2), a means (7, 8, 10) for determining the lever arm of the cable (4) with respect to the lifting winch (1), and a means (8) for determining the cable force from the respective torque and the associated lever arm, **characterized in that** the evaluation unit (8) including an associated data memory (10) is integrated into the lifting winch (1) and forms an inseparable unit with the same, and that the torque determination means includes a pressure detecting means (11, 12) for detecting a pressure difference via a hydraulic motor (2) of the lifting winch drive, an absorption volume detection means (13, 14), and a means (8) for determining the torque of the hydraulic motor from the detected pressure difference and the absorption volume.

2. The monitoring device as claimed in the preceding claim, wherein a means (7, 8, 10) for determining and monitoring the absolute cable length unreeled is provided.

3. The monitoring device as claimed in the preceding claim, wherein the means for determining and monitoring the cable length unreeled blocks the drive of the lifting mechanism and/or actuates a lifting mechanism brake (5), as soon as only a predetermined number of windings is left on the lifting winch (1).

4. The monitoring device for monitoring the operation of lifting winches as claimed in any of the preceding claims, wherein a rotary position detecting means (7) for the lifting winch (1) is provided, which is designed to operated on an absolute basis.

5. The monitoring device for monitoring the operation of lifting winches as claimed in any of the preceding claims, wherein a memory (10) for storing lifting winch parameters is provided and the means (7, 8, 10) for determining the lever arm of the cable (4) with respect to the lifting winch (1) determines the lever arm of the cable from the respective rotary position of the lifting winch (1) and the stored lifting winch parameters.

6. The monitoring device for monitoring the operation of lifting winches as claimed in any of the preceding claims, wherein a real-time clock (9) and a memory (10) for storing all detected and/or determined data and variables together with associated real-time values are provided.

7. The monitoring means for monitoring the operation of lifting winches as claimed in any of the preceding claims, wherein the evaluation unit (8) is formed such that the time curve of the cable force is determined and stored and from the same maximum and minimum cable force values and/or load changes are determined, which are allocated to one of a plurality of stored collective load values and are used for determining the residual service life.

8. The monitoring means as claimed in any of the preceding claims, wherein a means (7, 8, 10) for determining a cable speed and/or a cable acceleration is provided.

## Revendications

1. Dispositif de contrôle pour le contrôle du fonctionnement de treuils de levage de grues et similaires, comprenant des moyens de calcul de la force de câble (7, 8, 10, 11, 12, 13) pour le calcul des forces de câble agissant sur le treuil de levage (1) et une unité d'analyse (8) pour le calcul de la sollicitation dynamique du treuil de levage à partir des forces de câble et/ou de la durée de vie résiduelle, les moyens de calcul de force de câble présentant un appareil de calcul de couple de rotation (8, 11, 12, 13) pour le calcul du couple de rotation d'un entraînement de treuil de levage (2), un appareil (7, 8, 10) pour le calcul du bras de levier du câble (4) par rapport au treuil de levage (1) et un appareil (8) pour le calcul de la force de câble à partir du couple de rotation concerné et du bras de levier correspondant, **caractérisé en ce que** ce que l'unité d'analyse (8), y compris une mémoire de données (10) spécifique, est intégrée dans le treuil de levage (1) et forme avec celui-ci une unité indissociable, et **en ce que** l'appareil de calcul du couple de rotation présente un appareil d'enregistrement de pression (11, 12) pour l'enregistrement d'une différence d'une pression sur un moteur hydraulique (2) de l'entraînement du treuil de levage, un appareil d'enregistrement du volume absorbé (13, 14) et un appareil (8) pour le calcul du couple de rotation du moteur hydraulique à partir de la différence de pression enregistrée et du volume absorbé.

2. Dispositif de contrôle selon la revendication précédente, un appareil (7, 8, 10) étant prévu pour le calcul et le contrôle de la longueur de câble déroulée absolue.

3. Dispositif de contrôle selon la revendication précédente, l'appareil pour le calcul et le contrôle de la longueur de câble débobinée bloquant l'entraînement de l'appareil de levage et/ou actionnant un frein de l'appareil de levage (5), dès qu'on n'a plus qu'un nombre prédéfini de spires sur le treuil de levage (1).

4. Dispositif de contrôle pour le contrôle du fonctionnement de treuils de levage selon l'une quelconque des revendications précédentes, un appareil d'enregistrement de position de rotation (7) étant prévu pour le treuil (1), qui est conçu pour un travail absolu.

5. Dispositif de contrôle pour le contrôle du fonctionnement de treuils de levage selon l'une quelconque des revendications précédentes, une mémoire (10) étant prévue pour le stockage de paramètres de treuils de levage et l'appareil (7, 8, 10) pour le calcul du bras de levier du câble (4) par rapport au treuil de levage (1) calculant le bras de levier du câble à partir de la position de rotation respective du treuil de levage (1) et des paramètres mémorisés du treuil de levage.

6. Dispositif de contrôle pour le contrôle du fonctionnement de treuils de levage selon l'une quelconque des revendications précédentes, une horloge en temps réel (9) et une mémoire (10) pour le stockage de toutes les données et grandeurs enregistrées et/ou calculées en même temps que des valeurs en temps réel spécifiques étant prévues.

7. Dispositif de contrôle pour le contrôle du fonctionnement de treuils de levage selon l'une quelconque des revendications précédentes, l'unité d'analyse (8) étant conçue de telle sorte que la variation dans le temps de la force de câble est calculée et mémorisée et que, à partir de celle-ci, des valeurs maximales et minimales de force de câble et/ou des changements de charge sont calculés, lesquels sont attribués à l'un de plusieurs ensembles de charge mémorisés et sont utilisées pour le calcul de la durée de vie restante.

8. Dispositif de contrôle selon l'une quelconque des revendications précédentes, un appareil (7, 8, 10) étant prévu pour le calcul d'une vitesse de câble et/ou d'une accélération du câble.
